# EUROPÄISCHE PATENTANMELDUNG

(11) **EP 1 834 889 A1**
(43) Veröffentlichungstag der Anmeldung: **19.09.2007**
(21) Anmeldenummer: 07004873.1
(22) Anmeldetag: 09.03.2007
(51) Int. Cl.: B65D 33/25, B65D 83/06

(54) **Verpackung mit seitlicher wiederverschliessbarer Öffnung**

(30) Priorität: 14.03.2006 AT 1892006
(71) Anmelder: Mondi Packaging AG, 1032 Wien (AT)
(72) Erfinder: Soudais, Stéphane, 51789 Lindlar (DE)
(74) Vertreter: Landgraf, Elvira

(57) **Zusammenfassung**

Die Erfindung betrifft eine Verpackung in Sack- oder Taschenform, die in einer Seitenwand (3) eine wiederverschließbare aufklappbare Öffnung (4) aufweist.

## Beschreibung

Die Erfindung betrifft eine Verpackung mit einer seitlichen wiederverschließbaren Öffnung.

Verpackungen in Sack- oder Taschenform, die an einer der Frontseiten oder an oder in der Nähe der oberen Kante eine wiederverschließbare Öffnung enthalten, sind bekannt. Derartige Verpackungen werden im Allgemeinen für pulverförmige oder körnige Güter, beispielsweise Trockenfutter und dergleichen verwendet.

So ist beispielsweise aus US 2005/0041894 A1 eine Verpackung bekannt, die eine offene wiederverschließbare Oberkante aufweist.

Aus FR 2811 966 B1 ist eine Verpackung bekannt, die an einer der Frontseiten eine wiederverschließbare Öffnung aufweist.

Beim Entleeren der Verpackung bleiben derartige an einer der Frontseiten situtierte wiederverschließbare Öffnungen nicht durchgehend geöffnet und muss meistens mit einer Hand aufgehalten werden. Insbesondere bei schwereren Verpackungen ist das für den Benutzer schwierig.
Daher werden diese an der Frontseite angebrachte, wiederverschließbare Öffnungen meist nicht verwendet, sondern die Verpackung wird aufgeschnitten und die Inhalt durch diese Öffnung entnommen.
Allerdings ist dann die Packung nicht mehr zu verschließen, der Inhalt nicht vor Feuchtigkeit oder Aromaverlust geschützt und verdirbt schneller. Ferner ist die Geruchsbelästigung bei bestimmten Gütern bei offener Verpackung nicht vernachlässigbar.

Aufgabe der Erfindung ist es eine Verpackung in Sack-, Beutel- oder Taschenform bereitzustellen, die eine praktikable wiederverschließbare Öffnung aufweist, durch die auch bei schweren Verpackungen der Inhalt einfach entnommen bzw. ausgegossen werden kann.

Gegenstand der Erfindung ist daher eine Verpackung in Sack-, Beutel- oder Taschenform für pulverförmige, stückige oder körnige Güter, bestehend aus einer Vorderwand und einer Rückwand, die durch zwei Seitenwände miteinander verbunden sind, wobei eine Bodenwand um ihren Umfang an der Vorder, der Rück- und den Seitenwänden befestigt ist, und die Seitenwände in Richtung der oberen Verschlusskante derart gefaltet sind, dass sie einen Zwickel bilden und die oberen Kanten der Seitenwände in gefalteter Form mit den Oberkanten der Vorder- und Rückwand dauerhaft verbunden sind, dadurch gekennzeichnet, dass in einer Seitenwand eine wiederverschließbare Öffnung eingebracht ist, die aufgrund der Faltung der Seitenwand leicht und dauerhaft aufklappbar ist.

Die Verpackung kann aus Kunststofffolien vorzugsweise flexiblen Kunststofffolien, beispielsweise aus Pl, PP, MOPP, PE, PPS, PEEK, PEK, PEI, PAEK, LCP, PEN, PBT, PET, PA, PC, COC, POM, ABS, PVC bestehen..
Die Kunststofffolien weisen vorzugsweise eine Dicke von 5 - 700 µm, bevorzugt 5 - 200 µm, besonders bevorzugt 15-50 µm auf.

Ferner kann die Verpackung auch Metallfolien oder Verbunde von Metallfolien, beispielsweise mit Kunststofffolien oder mit Papier, beispielsweise Al-, Cu-, Sn-, Ni-, Fe- oder Edelstahlfolien mit einer Dicke von 5 - 200 µm, vorzugsweise 10 bis 80 µm, besonders bevorzugt 20 - 50 µm dienen. Die Folien können auch oberflächenbehandelt, beschichtet oder kaschiert beispielsweise mit Kunststoffen oder lackiert sein.

Ferner können als Verpackungsmaterial auch Papier oder Verbunde mit Papier, beispielsweise Verbunde mit Kunststoffen mit einem Flächengewicht von 20 - 500 g/m², vorzugsweise 40 - 200 g/m² verwendet werden.

Ferner können als Verpackungsmaterialien Gewebe oder Vliese, wie Endlosfaservliese, Stapelfaservliese und dergleichen, die gegebenenfalls vemadelt und/oder kalandriert sein können, verwendet werden. Vorzugsweise bestehen solche Gewebe oder Vliese aus Kunststoffen, wie PP, PET, PA, PPS und dergleichen, es können aber auch Gewebe oder Vliese aus natürlichen, gegebenenfalls behandelten Fasern, wie Viskosefasern eingesetzt werden. Die eingesetzten Vliese oder Gewebe weisen ein Flächengewicht von etwa 20 g/m² bis 500 g/m² auf. Gegebenenfalls müssen die Vliese oder Gewebe oberflächenbehandelt werden.

Ferner kann die Verpackung auch aus Laminaten der angegebenen Materialien bestehen, wobei sowohl ein symmetrischer als auch ein unsymmetrischer Aufbau des Laminats möglich ist.

Die wiederverschließbare Öffnung ist in der Seitenwand der Verpackung zwischen der Oberkante des Füllguts und der oberen dauerhaften Verbindung der Seiten- Rücken- und Vorderwände situiert.

Die wiederverschließbare Öffnung kann ein bekannter Zipper oder Slider sein.
Gegebenenfalls kann die wiederverschließbare Öffnung in diesem Bereich durch zusätzliche Folienlagen verstärkt sein.
Ferner kann die wiederverschließbare Öffnung als wiederverschließbare überlappende Lasche ausgeführt sein.

In Fig. 1 ist eine erfindungsgemäße Verpackung dargestellt. Darin bedeuten 1 die Vorderwand, 2 die Rückenwand und 3 eine Seitenwand. Die wiederverschließbare Öffnung 4 ist in die Seitenwand 3 integriert.

Nach dem Öffnen kann die Seitenwand partiell ausgeklappt werden, wie in Fig. 2 dargestellt.

Nach der Entnahme des Füllguts wird die Seitenwand wieder eingeklappt und die Öffnung durch die beschriebenen wiederverschließbaren Einrichtungen wiederverschlossen.

## Patentansprüche

1. Verpackung in Sack- oder Taschenform für pulverförmige oder körnige Güter, bestehend aus einer Vorderwand und einer Rückwand, die durch zwei Seitenwände miteinander verbunden sind, wobei eine Bodenwand um ihren Umfang an der Vorder-, der Rück- und den Seitenwänden befestigt ist, und die Seitenwände in Richtung der oberen Verschlusskante derart gefaltet sind, dass sie einen Zwickel bilden und die oberen Kanten der Seitenwände in gefalteter Form mit den Oberkanten der Vorder- und Rückwand dauerhaft verbunden sind, **dadurch gekennzeichnet, dass** in einer Seitenwand eine wiederverschließbare Öffnung eingebracht ist, die aufgrund der Faltung der Seitenwand leicht und dauerhaft aufklappbar ist.

2. Verpackung nach Anspruch 1, **dadurch gekennzeichnet, dass** die wiederverschließbare Öffnung als Zipper, Slider oder überlappende Lasche ausgeführt ist.

3. Verpackung nach einem der Ansprüche 1 oder 2, **dadurch gekennzeichnet, dass** die Verpackung im Bereich der wiederverschließbaren Öffnung durch eine oder mehrere zusätzliche Folienlagen verstärkt ist.
